# EUROPÄISCHE PATENTSCHRIFT

(11) **EP 0 649 711 B1**
(45) Veröffentlichungstag und Bekanntmachung des Hinweises auf die Patenterteilung: **23.04.1997**
(21) Anmeldenummer: 94114514.6
(22) Anmeldetag: 15.09.1994
(51) Int. Cl.: B26B 19/10, B26B 19/38

(54) **Trockenrasierapparat mit einem Kurzhaarschneidsystem und einem verschiebbaren Langhaarschneidsystem**
Dry-shaver with a cutter for short hairs and a retractable cutter for long hairs
Rasoir électrique comportant des éléments coupants pour poils courts et un tondeuse escamotable

(30) Priorität: 23.10.1993 DE 4336231
(43) Veröffentlichungstag der Anmeldung: 26.04.1995
(73) Patentinhaber: Braun Aktiengesellschaft, Frankfurt am Main (DE)
(72) Erfinder: Eichhorn, Reinhold, D-65510 Idstein (DE)

(56) Entgegenhaltungen:
- EP-A- 0 529 479
- DE-A- 3 729 257
- DE-A- 4 039 681
- DE-A- 4 117 988
- DE-A- 4 125 213
- FR-A- 2 093 824

## Beschreibung

Die Erfindung bezieht sich auf einen Trockenrasierapparat mit wenigstens einem an einem Gehäuse angeordneten Kurzhaarschneidsystem und mit einem Betätigungsschalter zum Ein- und Ausschalten eines elektrischen Antriebes sowie zur Verstellung eines mit einem Langhaarschneidsystem ausgestatteten Schaltschiebers über eine Getriebeeinrichtung.

Ein Trockenrasierapparat der eingangs genannten Art ist aus der DE 3 729 257 A1 bekannt. Zur Verstellung des Langhaarschneidsystems Ist dessen Schaltschieber mit dem Betätigungsschalter über eine aus Zahnstangen und Zahnrädern bestehende Getriebeeinrichtung gekoppelt.

Aus der DE 4 117 988 A1 ist ein Trockenrasierapparat mit einem Kurzhaarschneidsystem und einem Langhaarschneidsystem und zwei auf einer Gehäuseseite wirkungsmäßig voneinander getrennt angeordneten Betätigungsschaltern bekannt, von denen ein Betätigungsschalter zum Ein- und Ausschalten des elektrischen Antriebes des Rasierapparates und ein Betätigungsschalter zur direkten Verstellung des Langhaarschneidsystems über ein Koppelgetriebe vorgesehen ist.

Aufgabe der vorliegenden Erfindung ist es, eine Schaltsteuerung für einen Trockenrasierapparat der eingangs genannten Art zu schaffen, mittels der eine leichtgängige Übertragung und zugleich Übersetzung des Schaltweges des Betätigungsschalters auf einen mit einem Langhaarschneidsystem versehenen Schaltschieber gewährleistet ist.

Nach der Erfindung wird diese Aufgabe durch einen Trockenrasierapparat mit den im Patentanspruch 1 angegebenen Merkmalen gelöst.

In weiterer Ausgestaltung der Erfindung sind die Getriebeelemente jeweils als einarmige Hebelelemente ausgebildet und mittels des in die Rastelemente formschlüssig eingreifbaren weiteren Rastelementes koppelbar.

Ein wesentlicher Vorteil der Erfindung besteht darin, daß durch den formschlüssigen Rasteingriff des am ersten Getriebeelementes angeordneten Rastelementes In die eine Schwenkbewegung des zweiten Getriebeelementes verursachende Raststellung ein sicherer Transport des mit einem Langhaarschneidsystem ausgestatteten Schaltschiebers von dessen Ausschaltstellung bis in die Betriebsstellung und in die Ausgangsstellung zurück gewährleistet ist.

Ein weiterer Vorteil der Erfindung besteht darin, daß der die Schwenkbewegung des zweiten Getriebeelementes bewirkenden Raststellung wenigstens eine weitere Raststellung vorgeschaltet werden kann, um beispielsweise dem Betätigungsschalter des Trockenrasierapparates zusätzlich wenigstens eine beliebige Schaltfunktion, ohne Verschiebung des mit einem Langhaarschneidsystem ausgestatteten Schaltschiebers auszulösen, zuordnen zu können, wie z. B. Ein- und Ausschalten des elektrischen Antriebes und/oder Freigabe bzw. Arretierung eines bewegbar gelagerten Scherkopfes.

Ein weiterer wesentlicher Vorteil der Erfindung besteht darin, daß mit der Getriebeeinrichtung beliebige Übersetzungsverhältnisse vom Betätigungsschalter zum Langhaarschneidsystem-Schaltschieber durchführbar sind. Demzufolge sind mit dem Gegenstand der Erfindung dem jeweiligen Anwendungsfall angepaßte Übersetzungsverhältnisse realisierbar.

Nach einer bevorzugten Ausführungsform der Erfindung sind an dem einen Ende des zweiten Getriebeelementes ein Schwenklager und an dem entgegengesetzten Ende die Steuerkurve sowie zwischen Schwenklager und Steuerkurve ein Koppelelement vorgesehen.

Vorzugsweise sind die Rastelemente des zweiten Getriebeelementes an einem am zweiten Getriebeelement angeformten Rastarm vorgesehen.

Vorzugsweise ist das Koppelelement an dem zweiten Getriebeelement auf einer die Steuerkurve und das Schwenklager verbindenden Linie vorgesehen.

Vorzugsweise ist die Steuerkurve in etwa dreiecksförmig ausgebildet, deren beiderseits der Linie befindliche Seitenwände bogenförmig gestaltet sind.

Vorzugsweise ist die Bogenform der Seitenwände der Steuerkurve bestimmt durch eine in etwa rechtwinklige Bewegungskraftüberleitung von dem zweiten Getriebeelement auf das Steuerelement des Schaltschiebers.

Nach einer Ausführungsform der Erfindung ist das zweite Getriebeelement mittels des Schwenklagers an einem am Gehäuse vorgesehenen Lagerbolzen gelagert.

In weiterer Ausgestaltung der Erfindung sind an dem ersten Getriebeelement ein erstes Schwenklagerelement, das weitere Rastelement und ein von dem ersten Federelement beaufschlagbares weiteres Koppelelement vorgesehen.

Nach einer bevorzugten Ausführungsform der Erfindung sind an dem Betätigungsschalter ein mit dem ersten Schwenklagerelement zusammenwirkendes zweites Schwenklagerelement sowie ein Haltelager für das erste Federelement vorgesehen.

Eine montierbare und platzsparende Ausführungsform der Erfindung zeichnet sich dadurch aus, daß das Getriebeelement mittels der Schwenklagerelement in etwa auf der vertikalen Mittenachse an dem Betätigungsschalter an einem quer verlaufenden Arm einer Kulisse gelagert ist.

Nach einer bevorzugten Ausführungsform der Erfindung ist der Betätigungsschalter aus einem Betätigungselement und der mit diesem Betätigungselement gekoppelten Kulisse gebildet. Vorzugsweise ist das Betätigungselement mittels einer Klippverbindung mit der Kulisse gekoppelt.

Um das Zusammenwirken des Betätigungsschalters, des Schaltschiebers und der Getriebeeinrichtung zu erleichtern sowie die Montage dieser Baugruppen zu vereinfachen, ist der Schaltschieber zwischen Betätigungselement und der Kulisse vorgesehen. Hierzu ist es von Vorteil, daß im Schaltschieber wenigstens ein Führungsschlitz für die Koppelung des Betätigungselementes mit der Kulisse vorgesehen ist.

Ein wesentlicher Vorteil der Erfindung besteht darin, daß mittels des ersten Federelementes und des zweiten Federelementes eine spielfreie Lagerung des Betätigungsschalters, des Schaltschiebers, des ersten Getriebeelementes und des zweiten Getriebeelementes gewährleistet ist.

In der nachfolgenden Beschreibung und den Zeichnungen ist ein bevorzugtes Ausführungsbeispiel dargestellt ist, und zwar zeigen:
- Fig. 1: eine perspektivische Darstellung eines Trockenrasierapparates,
- Fig. 2: eine Explosionsdarstellung von Bauelementen des Trockenrasierapparates, insbesondere Betätigungsschalter, Schaltschieber, Getriebeeinrichtung und Gehäuse,
- Fig. 3 bis 6: eine Vorderansicht eines Trockenrasierapparates mit unterschiedlichen Schaltstellungen eines mit dem Betätigungsschalter gekoppelten Getriebeelementes,
- Fig. 7: ein Getriebeelement mit einer Steuerkurve.

Fig. 1 zeigt einen Trockenrasierapparat mit einem Gehäuse 1, einem mit einem Kurzhaarschneidsystem K ausgestatteten Scherkopf 50 sowie mit einem Betätigungsschalter 30 zum Ein- und Ausschalten eines im Gehäuse 1 angeordneten elektrischen Antriebes sowie zur Verstellung eines mit einem Langhaarschneidsystem L ausgestatteten Schaltschiebers 2 über eine Getriebeeinrichtung - siehe Fig. 2 bis 6.

Fig. 2 zeigt eine Explosionsdarstellung von zusammenwirkenden Bauelementen, mittels denen der auf der Frontseite F des Gehäuses 1 verschiebbar gelagerte mit einem Langhaarschneidsystem L versehene Schaltschieber 2 von dem Betätigungsschalter 30 von einer Ausschaltstellung - siehe Fig. 1 - in wenigstens eine Betriebsstellung - siehe Fig. 6 - bringbar ist.

An der Frontseite F des Gehäuses 1 sind mehrere U-förmige Führungselemente 60 angeordnet, in denen der Schaltschieber 2 mittels in diese Führungselemente 60 eingreifenden Stege 61 verschiebbar gehalten ist. Ein an der Frontseite F vorgesehener Lagerbolzen 27 dient als Schwenklager für das mit einen entsprechenden Schwenklager 11 versehene Getriebeelement 7. Das Getriebeelement 7 weist entgegengesetzt zum Schwenklager 11 eine Steuerkurve 12 auf. Zwischen der Steuerkurve 12 und dem Schwenklager 11 ist auf einer diese verbindenden Linie S, siehe Fig. 3, ein Koppelelement 20 zur Koppelung mit einem Ende eines Federelementes 19 vorgesehen. Das entgegengesetzte Ende des Federelementes 19 ist mit einem am Schaltschieber 2 angeordneten und in die Steuerkurve 12 des Getriebeelementes 7 eingreifenden Steuerelement 13 gekoppelt. An dem Getriebeelement 7 ist darüber hinaus ein Rastarm R mit drei in einer Reihe liegenden Rastelemente 24, 25, 26 angeformt.

Der Betätigungsschalter 30 wird bei der Ausführungsform nach den Figuren 1 bis 6 durch das Betätigungselement 31 und die Kulisse 3 gebildet. An dem Betätigungselement 31 sind zwei Klippelemente 33, von denen in Fig. 2 nur ein Klippelement dargestellt ist, vorgesehen. Diese beiden Klippelemente 33 des Betätigungselementes 31 durchsetzen in dem Schaltschieber 2 vorgesehene, parallel zur vertikalen Mittenachse V verlaufende Führungsschlitze 4 sowie die beiden in der Kulisse 3 vorgesehenen Klippöffnungen 34, um mittels der Klippverbindung das Betätigungselement 31 und die Kulisse 3 zu einer als Betätigungsschalter 30 bezeichneten Baugruppe zu vereinigen. Die Kulisse 3 ist im wesentlichen U-förmig ausgebildet mit zwei parallel und einem quer zur vertikalen Mittenachse V verlaufenden Armen 35, 36, 37. In dem quer verlaufenden Arm 36 ist ein Schwenklager 9 vorgesehen. In dem Schwenklager 9 ist das Getriebeelement 6 mittels eines Schwenklagers 8 schwenkbar gelagert. Entgegengesetzt zu dem Schwenklager 8 ist an dem Getriebeelement 6 ein in die Rastelemente 24, 25, 26 eingreifbares Rastelement 14 vorgesehen. Ein an dem Getriebeelement 6 angeordnetes Koppelelement 17 dient als Gegenlager für ein mit der Kulisse 3, beispielsweise am quer verlaufenden Arm 36, gekoppeltes Federelement 16. Die Anordung des Getriebeelementes 6 im quer verlaufenden Arm 36 der Kulisse 3 mittels des in das Schwenklager 9 eingreifenden Schwenklagers 8 ist derart getroffen, daß diese Lagerung geringfügig neben der vertikalen Mittenachse V positioniert ist. Demgegenüber ist die Position des Rastelementes 14 am Getriebeelement 6 derart getroffen, daß die vertikale Mittenachse V durch das Rastelement 14 verläuft. Demzufolge nimmt das Rastelement 14 in sämtlichen Schaltstellungen des Betätigungsschalters 30 eine auf der vertikalen Mittenachse V liegende Position ein.

Nachfolgend werden die einzelnen Schaltstufen des Ausführungsbeispiels anhand der Figuren 3 bis 6 näher erläutert. Wegen der mehrfach überlagerten Bauelemente des Trockenrasierapparates sind diese in den Figuren 3 bis 6 an entsprechenden Stellen teilweise geschnitten.

Fig. 3 zeigt die "Aus"-Stellung des Trockenrasierapparates. Die Unterkante 21 des Schaltschiebers 2 und die Unterkante 22 der Kulisse 3 liegen am Anschlag 23 im Gehäuse 1 an, siehe Fig 2. Das Rastelement 14 und die Rastelemente 24, 25, 26 befinden sich auf der vertikalen Mittenachse V des Gehäuses 1. Das Rastelement 14 liegt unter Wirkung des Federelementes 16 in der Raststellung 24 des Getriebeelementes 7.

Zum Einschalten des Kurzhaarschneidsystems K wird die Kulisse 3 über das Betätigungselement 31 des Betätigungsschalters 30, der mit den Klippelementen 33 durch die als Langlöcher ausgebildeten Führungsschlitze 4 im Schaltschieber 2 hindurch in die Klippöffnungen 34 der Kulisse 3 eingreift, mit dem Getriebeelement 6 um das Maß a nach oben verschoben, wie es in Fig. 4 dargestellt ist. Das Rastelement 14 rastet in das Rastelement 25 ein. Auf diesem Betätigungsweg wird ein in der Zeichnung nicht dargestellter elektrischer Mikroschalter, der zum Ein- und Ausschalten des elektrischen Antriebes des Trockenrasierapparates im Gehäuse 1 vorgesehen ist, durch die Kulisse 3 betätigt. Die Lage des Getriebeelementes 7 und damit die Lage des Langhaarschneidsystems L hat sich nicht verändert.

In Fig. 5 ist nach weiterem Verschieben der Kulisse 3 über das Betätigungselement 31 und damit des Rastelementes 14 in die Raststellung 26, beispielsweise über einen nicht dargestellten Mechanismus, das Kurzhaarschneidsystem K in seiner Lage um einen Winkel von ca. 20° geschwenkt worden. Damit wird die Handhabung des elektrischen Rasierapparates für bestimmte Hautpartien erleichtert. Bei dieser Verschiebung des Betätigungsschalters 30 um das Maß b hat sich die Lage des Getriebeelementes 7 und damit die Lage des Langhaarschneidsystems L ebenfalls nicht verändert.

Erst beim weiteren Verschieben, ausgehend vom Betätigungsschalter 30, auf das Maß c, wie es in Fig. 6 dargestellt ist, wird das Getriebeelement 7 durch das Rastelement 14, im Rastelement 26 einen Anschlag findet, um den Lagerbolzen 27 gedreht und verschiebt über das in die Steuerkurve 12 eingreifende Steuerelement 13 den Schaltschieber 2 mit dem Langhaarschneidsystem L entsprechend der konstruktiv vorgesehenen Übersetzung.

Das Langhaarschneidsystem L befindet sich nun oberhalb der Scherebene des Kurzhaarschneidsystems K und kann in dieser Lage vorteilhaft zum Trimmen von Haarkonturen eingesetzt werden.

Die entgegengesetzte Schaltung des Langhaarschneidsystems L in die Ausgangslage erfolgt in äquivalenter Weise in entgegengesetzter Reihenfolge.

Das Getriebeelement 7 wirkt zwischen dem Betätigungsschalter 30 und dem Schaltschieber 2 als Übersetzungshebel. Bei der im dargestellten Beispiel etwa mittigen Lage des Angriffspunktes des Rastelementes 14 in der Raststellung 26 ist der Verschiebeweg des Schaltschiebers 2 gegenüber dem Schiebeweg des Betätigungsschalters 30 etwa doppelt so groß. Bei beispielsweise einem Verschiebeweg des Betätigungsschalters 30 von 14 mm wird das Langhaarschneidsystem L um 24 mm verschoben.

Fig. 7 zeigt verschiedene Positionen des Bewegungsablaufs des am Schaltschiebers 2 fest angeordneten Steuerelementes 13 in der Steuerkurve 12 des Getriebeelementes 7. Die Steuerkurve 12 weist im wesentlichen eine dreieckförmige Grundform auf, wobei die beiden benachbart zur Linie S verlaufenden Seitenwände 40, 41 leicht bogenförmig gestaltet sind, so daß in der jeweiligen Schwenkbewegungsrichtung des Getriebeelementes 7 die Schiebekraft von der jeweiligen Seitenwand 40, 41 weitgehend vertikal, d. h. in Pfeilrichtung B auf das Steuerelement 13 einwirkt. Dies hat im Vergleich zu einer ebenfalls einsetzbaren länglich gestalteten Steuerkurve mit parallel zueinander verlaufenden Seitenwänden eine Verringerung der am Betätigungsschalter 30 des Trockenrasierapparates aufzubringenden Betätigungskraft zur Folge. Die am vom Lagerbolzen 27 entgegengesetzten Ende der Steuerkurve 12 in einer gedachten Verlängerung der bogenförmigen Seitenwände vorgesehene Öffnung 42 dient zur Vereinfachung und Erleichterung der Montage des Getriebeelementes 7 auf dem Lagerbolzen 27 sowie der Koppelung mit dem Steuerelement 13.

## Patentansprüche

1. Trockenrasierapparat mit wenigstens einem an einem Gehäuse (1) angeordneten Kurzhaarschneidsystem (K) und mit einem Betätigungsschalter (30) zum Ein- und Ausschalten eines elektrischen Antriebes sowie zur Verstellung eines mit einem Langhaarschneidsystem (L) ausgestatteten Schaltschiebers (2) über eine Getriebeeinrichtung (G), dadurch gekennzeichnet, daß die Getriebeeinrichtung (G) von zwei schwenkbar gelagerten Getriebeelementen (6, 7) gebildet Ist, daß das erste Getriebeelement (6) am Betätigungsschalter (30) schwenkbar gelagert und von einem ersten Federelement (16) beaufschlagt Ist, daß das mit Rastelementen (24, 25, 26) und mit einer Steuerkurve (12) versehene zweite Getriebeelement (7) am Gehäuse (1) schwenkbar gelagert und mit dem Schaltschieber (2) über ein in die Steuerkurve (12) eingreifendes Steuerelement (13) sowie einem zweiten Federelement (19) gekoppelt und von dem ersten Getriebeelement (6) über ein weiteres Rastelement (14) derart betätigbar ist, daß durch Verschieben des Betätigunsschalters (30) die zwei Getriebeelemente (6, 7) relativ zueinander in aufeinander folgende Raststellungen bringbar sind, wobei eine erste Raststellung zu einer Aus-Stellung des Trockenrasierapparates korrespondiert und in einer letzten Raststellung die beiden Getriebeelemente (6, 7) derart gekoppelt sind, daß durch weitere Verschiebung des Betätigungsschalters (30) das zweite Getriebeelement verdreht und der Schaltschieber über die Steuerkurve (12) und das Steuerelement (13) verstellt wird.

2. Trockenrasierapparat nach Anspruch 1, dadurch gekennzeichnet, daß die Getriebeelemente (6, 7) jeweils als einarmige Hebelelemente ausgebildet und mittels des in die Rastelemente (24, 25, 26) formschlüssig eingreifbaren weiteren Rastelementes (14) koppelbar sind.

3. Trockenrasierapparat nach Anspruch 1 oder Anspruch 2, dadurch gekennzeichnet, daß an dem einen Ende des zweiten Getriebeelementes (7) ein Schwenklager (11) und an dem entgegengesetzten Ende die Steuerkurve (12) sowie zwischen Schwenklager (11) und Steuerkurve (12) ein Koppelelement (20) vorgesehen sind.

4. Trockenrasierapparat nach einem der vorhergehenden Ansprüche, dadurch gekennzeichnet, daß die Rastelemente (24, 25, 26) des zweiten Getriebeelementes (7) an einem am zweiten Getriebeelement (7) angeformten Rastarm (R) vorgesehen sind.

5. Trockenrasierapparat nach Anspruch 4, dadurch gekennzeichnet, daß das Koppelelement (20) an dem zweiten Getriebeelement (7) auf einer die Steuerkurve (12) und das Schwenklager (11) verbindenden Linie (S) vorgesehen ist.

6. Trockenrasierapparat nach Anspruch 5, dadurch gekennzeichnet, daß die Steuerkurve (12) in etwa dreieckförmig ausgebildet ist, deren beiderseits der Linie (S) befindlichen Seitenwände (40, 41) bogenförmig gestaltet sind.

7. Trockenrasierapparat nach Anspruch 6, dadurch gekennzeichnet, daß die Bogenform der Seitenwände (40, 41) der Steuerkurve (12) bestimmt ist durch eine in etwa rechtwinklige Bewegungskraftüberleitung (Pfeilrichtung B) von dem zweiten Getriebeelement (7) auf das Steuerelement (13) des Schaltschiebers (2).

8. Trockenrasierapparat nach einem der Ansprüche 3 bis 7, dadurch gekennzeichnet, daß das zweite Getriebeelement (7) mittels des Schwenklagers (11) an einem am Gehäuse (1) vorgesehenen Lagerbolzen (27) gelagert ist.

9. Trockenrasierapparat nach einem der vorhergehenden Ansprüche, dadurch gekennzeichnet, daß an dem ersten Getriebeelement (6) ein erstes Schwenklagerelement (8), das weitere Rastelement (14) und ein von dem ersten Federelement (16) beaufschlagbares weiteres Koppelelement (17) vorgesehen sind.

10. Trockenrasierapparat nach Anspruch 9, dadurch gekennzeichnet, daß an dem Betätigungsschalter (30) ein mit dem ersten Schwenklagerelement (8) zusammenwirkendes zweites Schwenklagerelement (9) sowie ein Haltelager (18) für das erste Federelement (16) vorgesehen sind.

11. Trockenrasierapparat nach einem der Ansprüche 9 und 10, dadurch gekennzeichnet, daß das Getriebeelement (6) mittels der Schwenklagerelemente (8, 9) in etwa auf der vertikalen Mittelachse (V) an dem Betätigungsschalter (30) an einem quer verlaufenden Arm (36) einer Kulisse (3) gelagert ist.

12. Trockenrasierapparat nach einem der vorhergehenden Ansprüche, dadurch gekennzeichnet, daß der Betätigungsschalter (30) aus einem Betätigungselement (31) und/oder mit diesem Betätigungselement (31) gekoppelten Kulisse (3) gebildet ist.

13. Trockenrasierapparat nach Anspruch 12, dadurch gekennzeichnet, daß das Betätigungselement (31) mittels einer Klippverbindung (33, 34) mit der Kulisse (3) gekoppelt ist.

14. Trockenrasierapparat nach einem der Ansprüche 12 und 13, dadurch gekennzeichnet, daß der Schaltschieber (2) zwischen Betätigungselement (31) und der Kulisse (3) vorgesehen ist.

15. Trockenrasierapparat nach Anspruch 14, dadurch gekennzeichnet, daß im Schaltschieber (2) wenigstens ein Führungsschlitz (4) für die Koppelung des Betätigungselementes (31) mit der Kulisse (3) vorgesehen ist.

16. Trockenrasierapparat nach einem der vorhergehenden Ansprüche, dadurch gekennzeichnet, daß mittels des ersten Federelementes (16) und des zweiten Federelementes (19) eine spielfreie Lagerung des Betätigungsschalters (30), des Schaltschiebers (2), des ersten Getriebeelementes (6) und des zweiten Getriebeelementes (7) gewährleistet ist.

## Claims

1. A dry shaving apparatus with at least one short-hair cutter (K) disposed on a housing (1) and an actuating switch (30) for turning an electric drive mechanism on and off as well as for adjusting a switch slide (2) provided with a long-hair trimmer (L) by means of a transmission device (G), characterized in that the transmission device (G) is comprised of two pivotally mounted transmission elements (6, 7), that the first transmission element (6) is pivotally mounted on the actuating switch (30) and acted upon by a first spring element (16), that the second transmission element (7) which is provided with detent elements (24, 25, 26) and a control cam (12) is pivotally mounted on the housing (1), is coupled to the switch slide (2) through a control element (13) engaging the control cam (12) as well as a second spring element (19), and is actuatable by the first transmission element (6) through a further detent element (14) in such manner that by displacement of the actuating switch (30) the two transmission elements (6, 7) are relatively movable into successive detent positions, whereof a first detent position corresponds to an OFF position of the dry shaving apparatus and a last detent position involves relative coupling of the two transmission elements (6, 7), such that a further displacement of the actuating switch (30) causes a turning motion of the second transmission element and an adjustment of the switch slide through the control cam (12) and the control element (13).

2. The dry shaving apparatus as claimed in claim 1, characterized in that the transmission elements (6, 7) are configured as one-armed lever elements each and are adapted to be coupled to each other by means of the further detent element (14) capable of positive engagement with the detent elements (24, 25, 26).

3. The dry shaving apparatus as claimed in claim 1 or claim 2, characterized in that a pivot bearing (11) is provided at the one end of the second transmission element (7) and the control cam (12) at the opposite end thereof, and that a coupling element (20) is arranged between the pivot bearing (11) and the control cam (12).

4. The dry shaving apparatus as claimed in any one of the preceding claims, characterized in that the detent elements (24, 25, 26) of the second transmission element (7) are provided on a detent arm (R) formed integrally with the second transmission element (7).

5. The dry shaving apparatus as claimed in claim 4, characterized in that the coupling element (20) on the second transmission element (7) is provided on a line (S) connecting the control cam (12) and the pivot bearing (11) .

6. The dry shaving apparatus as claimed in claim 5, characterized in that the control cam (12) is of an approximately triangular shape, its side walls (40, 41) on either side of the line (S) being of an arcuate configuration.

7. The dry shaving apparatus as claimed in claim 6, characterized in that the arcuate shape of the side walls (40, 41) of the control cam (12) is determined by an approximately rectangular transmission of motive force (direction of arrow B) from the second transmission element (7) to the control element (13) of the switch slide (2) .

8. The dry shaving apparatus as claimed in any one of the claims 3 to 7, characterized in that the second transmission element (7) is carried on a bearing pin (27) provided on the housing (1) by means of the pivot bearing (11).

9. The dry shaving apparatus as claimed in any one of the preceding claims, characterized in that the first transmission element (6) provides a first pivot bearing element (8), the further detent element (14), and a further coupling element (17) adapted to be acted upon by the first spring element (16).

10. The dry shaving apparatus as claimed in claim 9, characterized in that the actuating switch (30) provides a second pivot bearing element (9) cooperating with the first the pivot bearing element (8), as well as a bearing support (18) for the first spring element (16).

11. The dry shaving apparatus as claimed in any one of the claims 9 and 10, characterized in that the transmission element (6) is carried, by means of the pivot bearing elements (8, 9), on the actuating switch (30) on a transversely extending arm (36) of a coulisse structure (3) approximately on the vertical center axis (V).

12. The dry shaving apparatus as claimed in any one of the preceding claims, characterized in that the actuating switch (30) is comprised of an actuating element (31) and/or the coulisse structure (3) coupled to the actuating element (31).

13. The dry shaving apparatus as claimed in claim 12, characterized in that the actuating element (31) is coupled to the coulisse structure (3) by means of a clip connection (33, 34).

14. The dry shaving apparatus as claimed in any one of the claims 12 and 13, characterized in that the switch slide (2) is provided between the actuating element (31) and the coulisse structure (3).

15. The dry shaving apparatus as claimed in claim 14, characterized in that the switch slide (2) incorporates at least one guide slot (4) for coupling the actuating element (31) to the coulisse structure (3).

16. The dry shaving apparatus as claimed in any one of the preceding claims, characterized in that the first spring element (16) and the second spring element (19) ensure a clearance-free support of the actuating switch (30), the switch slide (2), the first transmission element (6) and the second transmission element (7).

## Revendications

1. Rasoir électrique comportant au moins un système de coupe de poils courts (K) agencé dans un boîtier (1) et un commutateur d'actionnement (30) pour mettre en marcher et arrêter un entraînement électrique ainsi que pour régler un poussoir de commutateur (2) équipé d'un système de coupe de poils longs (L) par l'intermédiaire d'un dispositif à engrenages (G), caractérisé en ce que le dispositif à engrenages (G) est formé par deux éléments à engrenage (6, 7) montés à pivotement, en ce que le dispositif à engrenages (G) est monté à pivotement sur le commutateur d'actionnement (30) et sollicité par un premier élément de ressort (16), en ce que le second élément à engrenage (7), pourvu d'éléments d'encliquetage (24, 25, 26) et d'une came de commande (12), est monté à pivotement sur le boîtier (1) et accouplé au poussoir de commutation (2) par l'intermédiaire d'un élément de commande s'engageant dans la came de commande (12) ainsi qu'à un second élément de ressort (19), et en ce qu'il est susceptible d'être actionné par le premier élément à engrenage (6) par l'intermédiaire d'un autre élément d'encliquetage (14), de telle sorte qu'en déplaçant le commutateur d'actionnement (30), les deux éléments à engrenage (6, 7) sont susceptibles d'être mis l'un par rapport l'autre dans des positions d'encliquetage successives, une première position d'encliquetage correspondant à une position de déclenchement du rasoir électrique, et dans une dernière position d'encliquetage, les deux éléments à engrenage (6, 7) sont accouplés de telle sorte qu'en raison d'un second déplacement dit commutateur d'actionnement, (30), le second élément à engrenage est tourné et le poussoir de commutation est réglé par l'intermédiaire de la came de commande (12) et l'élément de commande (13).

2. Rasoir électrique selon la revendication 1, caractérisé en ce que les éléments à engrenage (6, 7) sont chacun réalisés sous la forme d'éléments de levier à un bras et sont susceptibles d'être accouplés au moyen de l'autre élément d'encliquetage (14) susceptible de s'engager par coopération de formes dans les éléments d'encliquetage (24, 25, 26).

3. Rasoir électrique selon l'une ou l'autre des revendications 1 et 2, caractérisé en ce qu'il est prévu sur l'une des extrémités du second élément à engrenage (7) un palier pivotant (11) sur l'extrémité opposée la came de commande (12) ainsi qu'un élément d'accouplement (20) entre le palier pivotant (11) et la came de commande (12).

4. Rasoir électrique selon l'une quelconque des revendications précédentes, caractérisé en ce que les éléments d'encliquetage (24, 25, 26) dit second élément à engrenage (7) sont prévus sur un bras d'encliquetage (R) formé sur le second élément à engrenage (7).

5. Rasoir électrique selon la revendication 4, caractérisé en ce que l'élément d'accouplement (20) est prévu sur le second élément à engrenage (7), sur une ligne (S) reliant la came (12) et le palier pivotant (11).

6. Rasoir électrique selon la revendication 5, caractérisé en ce que la came de commande (12) est réalisée de forme approximativement triangulaire, dont les parois latérales (40, 41) situées des deux côtés de la ligne (S) ont la forme d'un arc.

7. Rasoir électrique selon la revendication 6, caractérisé en ce que la forme d'arc des parois latérales (40, 41) de la came de commande (12) est définie par une transmission de force de mouvement approximativement perpendiculaire (direction de flèche B) depuis le second élément à engrenage (7) vers l'élément de commande (13) du poussoir de commutation (2).

8. Rasoir électrique selon l'une quelconque des revendications 3 à 7, caractérisé en ce que le second élément à engrenage (7) est monté au moyen du palier pivotant (11) sur un boulon de montage (27) prévu sur le boîtier (1).

9. Rasoir électrique selon l'une quelconque des revendications précédentes, caractérisé en ce qu'un premier élément de palier pivotant (8), l'autre élément d'encliquetage (14) et un autre élément d'accouplement (17) capable d'être sollicité par le premier élément de ressort (16), sont prévus sur le premier élément à engrenage (6).

10. Rasoir électrique selon la revendication 9, caractérisé en ce qu'un élément de palier pivotant (9) coopérant avec le premier élément de palier pivotant (8) ainsi qu'un palier de maintien (18) pour le premier élément de ressort sont prévus sur le commutateur d'actionnement (30).

11. Rasoir électrique selon l'une quelconque des revendications 9 et 10, caractérisé en ce que l'élément à engrenage (6) est monté sur un bras (36) transversal d'une coulisse (3) an moyen des éléments de palier pivotants (8, 9) approximativement sur l'axe médian vertical (V) sur le commutateur d'actionnement (30).

12. Rasoir électrique selon l'une quelconque des revendications précédentes, caractérisé en ce que le commutateur d'actionnement (30) est formé par un élément d'actionnement (31) et/ou par la coulisse (3) accouplée à cet élément d'actionnement (31).

13. Rasoir électrique selon la revendication 12, caractérisé en ce que l'élément d'actionnement (31) est accouplé à la coulisse (3) au moyen d'une liaison clipsée (33, 34).

14. Rasoir électrique selon l'une quelconque des revendications 12 et 13, caractérisé en ce que le poussoir de commutation (2) est prévu entre l'élément d'actionnement (31) et la coulisse (3).

15. Rasoir électrique selon la revendication 14, caractérisé en ce qu'il est prévu dans le poussoir de commutation (2) au moins une fente de guidage (4) pour l'accouplement de l'élément d'actionnement (31) avec la coulisse (3).

16. Rasoir électrique selon l'une quelconque des revendications précédentes, caractérisé en ce qu'an moyen du premier élément de ressort (16) et du second élément de ressort (29), on peut assurer un montage sans jeu du commutateur d'actionnement (30), du poussoir de commutation (2), du premier élément à engrenage (6) et du second élément à engrenage (7).
